# EUROPÄISCHE PATENTANMELDUNG

(11) **EP 4 270 363 A1**
(43) Veröffentlichungstag der Anmeldung: **01.11.2023**
(21) Anmeldenummer: 23170272.1
(22) Anmeldetag: 27.04.2023
(51) Int. Cl.: G08G 5/00

(54) **VERFAHREN UND SYSTEM ZUM BETREIBEN EINES FLUGGERÄTS**

(30) Priorität: 28.04.2022 DE 102022110344
(71) Anmelder: Volocopter GmbH, 76646 Bruchsal (DE)
(72) Erfinder: ORTLIEB, Markus, 76227 Karlsruhe (DE)
(74) Vertreter: LBP Lemcke, Brommer & Partner Patentanwälte mbB

(57) **Zusammenfassung**

Vorgeschlagen wird ein Verfahren zum Betreiben eines Fluggeräts (1), bei dem für eine vorausbestimmte Trajektorie (NT) des Fluggeräts (1) ein die Trajektorie (NT) einhüllendes Volumen bestimmt wird, welches Volumen ein erstes, inneres Volumen und ein zweites, äußeres Volumen umfasst, wobei das zweite Volumen das erste Volumen umgibt, wobei das erste Volumen sich aus einer Mehrzahl erster Einzelvolumina (*TVi*) und das zweite Volumen sich aus einer Anzahl von zweiten Einzelvolumina zusammensetzt, welche Einzelvolumina (*TVi*) an jedem Punkt der Trajektorie (NT) auf Grundlage von Parametern (*vᵢ*) eines tatsächlichen Flugzustands des Fluggeräts (1) zu einem jeweiligen Zeitpunkt berechnet werden.

## Beschreibung

Die Erfindung betrifft ein Verfahren zum Betreiben eines Fluggeräts gemäß Anspruch 1, ein System zum Betreiben eines Fluggeräts gemäß Anspruch 11 sowie ein entsprechend ausgestattetes Fluggerät gemäß Anspruch 13.

In Europa werden für den Betrieb von Fluggeräten, speziell sog. UAVs ("unmanned aerial vehicles" - unbemannte Luftfahrzeuge) Grenzen des für eine Mission freigegebenen Luftraums anhand quantitativer Berechnungsverfahren definiert. Diese Verfahren nutzen rein statische, d.h. fest vorgegeben Volumina, die anhand konservativer Annahmen berechnet werden. Der gesamte Missionsumfang muss innerhalb zuvor festgelegter Volumina verbleiben, also auch dann, wenn die Mission außer Kontrolle gerät.

Für einen von einem menschlichen Piloten gesteuerten Flug können so genannte "Tunnels in the Sky" verwendet werden, um dem menschlichen Piloten das Abfliegen einer vorab definierten Trajektorie oder Flugbahn zu erleichtern, z.B. für Präzisionsanflüge. Diese "Tunnels in the Sky" werden dem Piloten zusammen mit einer Relativposition des Fluggeräts bezogen auf eine Referenztrajektorie über ein geeignetes Display angezeigt.

Klassisches "Geocaging" umfasst die Beschränkung des Flugbetriebs auf ein zugelassenes geographisches "Volumen", d.h. einen bestimmten (Luftraum-) Bereich, den sog. "Geocage"; der Betrieb eines UAVs wird also auf Missionen innerhalb dieses Bereichs beschränkt. Eine bestimmte Trajektorie, welche innerhalb des Fluggebiets beflogen wird, wird nur dann in die Betrachtung einbezogen, wenn die Gefahr einer Verletzung der Außengrenzen des Bereichs besteht. Für Missionen in komplexen Umgebungen (z.B. Städte, Berge, Archipelgebiete etc.) oder in einem kontrollierten Luftraum ist es allerdings oft praktisch gar nicht möglich, größere zusammenhängende Betriebsgebiete zu definieren, innerhalb welcher sich ein UAV frei bewegen kann. Stattdessen muss eine vorab freigegebene Flugbahn (Sollbahn) möglichst exakt abgeflogen werden bzw. auf Abweichungen von der geplanten Flugbahn frühzeitig reagiert werden. Abweichungen von der Sollbahn, die größer ausfallen als erwartet, können dann dazu führen, dass bestimmte Abschnitte einer Trajektorie nicht mehr beflogen oder bestimmte Start-/Landeplätze (sog. Vertiports) nicht mehr angeflogen werden können.

Es besteht daher die Notwendigkeit, ein Verfahren und ein System zum Betreiben eines Fluggeräts anzugeben, mit denen sich auch in schwierigen bzw. komplexen Flug-Umgebungen eine möglichst freie Flugbewegung speziell von UAV, aber auch von bemannten Fluggeräten erreichen lässt.

Die Erfindung löst diese Aufgabe mittels eines Verfahrens gemäß Anspruch 1, eines Systems gemäß Anspruch 11 und eines Fluggeräts gemäß Anspruch 13.

Vorteilhafte Weiterbildungen sind in den Unteransprüchen definiert.

Erfindungsgemäß sieht ein Verfahren zum Betreiben eines Fluggeräts vor, dass für eine vorausbestimmte Trajektorie oder Flugbahn des Fluggeräts ein die Trajektorie einhüllendes Volumen bestimmt wird, welches Volumen ein erstes, inneres Volumen und ein zweites, äußeres Volumen umfasst, wobei das zweite Volumen das erste Volumen umgibt, und zwar bevorzugt in jeder gedachten Ebene des 3D-Raumes senkrecht zu der Trajektorie, wobei das erste Volumen sich aus einer Mehrzahl erster Einzelvolumina und das zweite Volumen sich aus einer Anzahl von zweiten Einzelvolumina zusammensetzt, welche Einzelvolumina an jedem Punkt der Trajektorie auf Grundlage von Parametern eines tatsächlichen Flugzustands des Fluggeräts zu einem jeweiligen Zeitpunkt berechnet werden.

Auf diese Weise ist es möglich, Metriken für die Güte der Bahnfolge zu definieren, diese anhand flugphysikalischer Parameter zu implementieren und kontinuierlich zu überwachen, sodass sich auch in schwierigen bzw. komplexen Flug-Umgebungen eine möglichst freie Flugbewegung erreichen lässt. Diese Möglichkeit besteht unabhängig davon, ob der Betrieb des Fluggeräts bemannt oder unbemannt durchgeführt wird.

Gemäß dem zweiten Aspekt der Erfindung schafft diese ein System zum Betreiben eines Fluggeräts mit einem Geocaging-Modul, welches erfindungsgemäß als Volumenbestimmungsmodul fungiert, das an Bord des Fluggeräts oder am Boden verortet ist, wobei das Volumenbestimmungsmodul im zweiten Fall über einen Datenlink mit dem Fluggerät verbunden ist, welches Volumenbestimmungsmodul dazu ausgebildet und vorgesehen ist, die zur Durchführung des erfindungsgemäßen Verfahrens erforderlichen Volumina auf Basis einer Nominaltrajektorie, d.h. einer vorausgeplanten Flugbahn zu bestimmen, und die zu diesem Zweck als Eingangsdaten zumindest eine aktuelle Position, eine aktuelle Geschwindigkeit und ein aktuelles Heading, also die Flugrichtung des Fluggeräts, erhält.

Ein erfindungsgemäßes Fluggerät zeichnet sich dadurch aus, dass es mit einem erfindungsgemäßen System zum Betreiben des Fluggeräts ausgestattet ist.

Für jede Trajektorie wird ein Geocage in Form des o.g. Volumens berechnet, welcher Geocage aus einer sog. Flight Geography (erstes Volumen) und einem sog. Contingency Volumen (zweites Volumen) berechnet, und welcher Geocage auf einem jeweiligen Nominalflugzustand entlang der genannten Trajektorie basiert. Bei online geplanten Trajektorien wird der Geocage bevorzugt zur Flugzeit berechnet, im Falle vor Abflug geplanter Trajektorien kann auch die Berechnung des Geogaces vor Missionsstart erfolgen.

Der Geocage umfasst erste Teil- oder Einzelvolumina, welche die nominale Bahnfolgegüte des Fluggeräts beschreiben, sowie zweite Teilvolumina, innerhalb welcher Teilvolumina sog. Abhilfe- oder Contingency-Maßnahmen durchgeführt werden können bzw. müssen, um eine aktuelle Flugbahn des Fluggeräts in Richtung zurück auf die geplante Trajektorie zu korrigieren.

Die Berechnung der genannten Volumina erfolgt auf Basis von Parametern des tatsächlichen Flugzustandes, wie vorzugsweise einer (geplanten) Geschwindigkeit, Flughöhe, Bahnwinkel oder anderer Faktoren (z.B. Wetterbedingungen).

In einer weiteren Ausgestaltung der Erfindung kann auch die Flugrichtung des UAVs berücksichtigt werden. Dadurch werden Volumina nicht mehr ungerichtet skaliert. Grenzen des Geocages, die in der Flugrichtung liegen, können dadurch kritischer eingestuft werden als solche Grenzen, die beispielsweise parallel oder entgegen der Flugrichtung liegen. Auf diese Weise kann eine Ausdehnung von Flight Geography und Contingency-Volumina in der Flugrichtung größer sein als entgegen der Flugrichtung oder in seitlicher Richtung.

Während des Fluges wird vorzugsweise überprüft, ob sich das Fluggerät noch innerhalb des Geocages um die Nominal- oder Referenztrajektorie herum befindet. Verlässt das Fluggerät die Flight Geography (erstes Volumen), werden bevorzugt Gegenmaßnahmen eingeleitet, um die Mission zu retten. Verlässt das Fluggerät dagegen das Contingency-Volumen (zweites Volumen), wird die Mission vorzugsweise abgebrochen, und es werden höchst vorzugsweise Sofortmaßnahmen, wie eine sofortige Sicherheitslandung, eingeleitet, um Menschen und/oder Material zu schonen.

Dabei wird bevorzugt zwischen zwei Betriebsformen unterschieden: Bei einem bemannten Betrieb werden Flight Geography und Contingency-Volumen dem Piloten in einem Pilotendisplay (z.B. einem Head-up-Display (HUD)) als Erweiterung eines "Tunnel-in-the-sky" angezeigt. Bei Verletzung der Flight Geography wird z.B. der Pilot (visuell und/oder akustisch) aufgefordert, auf die eigentliche Trajektorie zurückzukehren; außerdem wird vorzugsweise der USSP (U-Space Service Provider) informiert. Bei Verletzung des Contingency-Volumens wird vorzugsweise eine sofortige Sicherheitslandung erforderlich. Dies bedeutet in diesem Kontext, dass die Mission abgebrochen und eine Landung an einem nächstgelegenen Ausweichlandeplatz durchgeführt wird. Es kann außerdem eine Priorität des Fluggeräts für sog. Deconflicting-Maßnahmen erhöht werden (ähnlich wie z.B. bei einem Funkausfall im Landeanflug zwecks Konfliktvermeidung und -lösung zwischen den Flugbahnen mehrerer Luftverkehrsteilnehmer).

Liegt dagegen ein unbemannter Betrieb vor, und befliegt das Fluggerät das Contingency-Volumen, können automatisiert sog. Recovery-Manöver (die das Fluggerät zurück zur Flight Geography führen) ausgelöst oder die Übernahme der Steuerung durch einen Remotepilot, der beispielsweise bei einer Flugleitstelle sitzt, angefordert werden. Der Betreiber und die Luftraumüberwachung werden vorzugsweise zusätzlich informiert. Weitere Maßnahmen oder die Übernahme der Steuerung durch den Remotepilot (sofern nicht bereits erfolgt, s.o.) werden bei einem Verlassen des Contingency-Volumens eingeleitet.

Potentiell kann zusätzlich oder alternativ auch eine Änderung der Regelungsstrategie (z.B. ein Fallback auf einen robusteren und/oder niederperformanten Regler) oder ein Ausweichen auf Routen mit geringeren Anforderungen an die Navigationsleistung erfolgen, damit das Fluggerät seine Mission möglichst fortsetzen kann.

Durch die Implementierung der genannten Volumina wird eine kontinuierliche und nachvollziehbare Überwachung der Trackingperformance ermöglicht, welche zudem einem Piloten visuell dargestellt werden kann. Die Trackingperformance oder auch Bahnfolgeperformance beschreibt, wie genau das Fluggerät einer vorgegebenen Bahn folgen kann. Diese wird in der Regel durch den Navigationsfehler (also die Ungenauigkeit der Bestimmung der Eigenposition) und den flugtechnischen Fehler (also die Ungenauigkeit, mit der ein Regler oder Pilot einer Sollbahn folgt) bestimmt. Diese Bahnfolgeperformance muss überwacht werden, um zu bestimmen, ob sie innerhalb eines erwarteten Wertebereichs liegt oder Gegenmaßnahmen eingeleitet werden müssen.

Des Weiteren resultieren Flugkorridore, innerhalb welcher sich ein Fluggerät während des nominalen Betriebs tatsächlich mit einer großen Wahrscheinlichkeit aufhält, im Gegensatz zu konservativ abgeschätzten Bereichen, die größtenteils ohne praktische Relevanz sind. Diese Information kann insbesondere auch für die Planung mehrerer Routen im gleichen Luftraum sowie die Optimierung der Luftraumauslastung genutzt werden.

Implementiert werden kann dies mittels eines sog. Geocaging-Moduls, das sowohl an Bord des Fluggeräts implementiert als auch als Teil einer Bodenkontrollstation ausgeführt werden kann. In letzterem Fall erfolgt eine Kommunikation mit dem Fluggerät bevorzugt über einen kritischen Datenlink.

Nachfolgend sei nochmals explizit auf besondere vorteilhafte Ausgestaltungen der Erfindung hingewiesen:
Eine Weiterbildung des erfindungsgemäßen Verfahrens sieht vor, dass die Parameter wenigstens eine der folgenden Einflussgrößen umfassen: geplante Geschwindigkeit des Fluggeräts, Flughöhe, Bahnwinkel, Wetterbedingungen, insbesondere Windstärke und Windrichtung, worst-case-Verhalten des Fluggeräts bei Kontrollverlust und Durchführbarkeit eines Recovery-Manövers zum jeweiligen Zeitpunkt. Dadurch lassen sich die genannten (Einzel-) Volumina möglichst gut an eine jeweilige Situation anpassen und müssen nicht durch konservative Abschätzungen übermäßig groß ausgelegt werden.

In die Berechnung der zu überwachenden Volumina fließt dabei vorzugsweise die geplante Geschwindigkeit ein. Die aktuelle Geschwindigkeit dient dagegen der anschließenden Überwachung der auf Basis der Sollbahn berechneten Volumina.

Der genannte Bahnwinkel (auch Steigwinkel) beschreibt den Winkel der Flugbahn relativ zu einer tangentialen Ebene, welche am Lotpunkt der Flugbahn auf das Referenzellipsoid der Erde aufgespannt wird. Der Bahnwinkel beschreibt demnach, wie steil das Fluggerät steigt oder sinkt.

Eine andere Weiterbildung des erfindungsgemäßen Verfahrens sieht vor, dass die Einzelvolumina unter Berücksichtigung einer Flugrichtung des Fluggeräts berechnet werden. Auf diese Weise müssen die Volumina nicht ungerichtet skaliert werden, worauf weiter oben bereits detailliert hingewiesen wurde.

Um eine möglichst flexible Bahnplanung zu ermöglichen, sieht eine wieder andere Weiterbildung des erfindungsgemäßen Verfahrens vor, dass die Einzelvolumina zur Flugzeit berechnet werden.

Alternativ ist jedoch auch eine Ausgestaltung möglich, bei der die Einzelvolumina vor Beginn einer Mission des Fluggeräts berechnet werden. Auf diese Weise lassen sich insbesondere die Anforderungen an eine an Bord des Fluggeräts vorhandene Hardware reduzieren.

Um möglichst schnell auf äußere Umstände reagieren zu können, sieht wieder eine andere Weiterbildung erfindungsgemäßen Verfahrens vor, dass während eines Fluges laufend überprüft wird, ob sich das Fluggerät innerhalb des Volumens, insbesondere innerhalb des ersten Volumens, befindet.

Vorteilhafterweise ist bei entsprechender Weiterbildung des erfindungsgemäßen Verfahrens vorgesehen, dass bei einem festgestellten Verlassen des ersten Volumens durch das Fluggerät Recovery-Manöver eingeleitet werden; und/oder dass bei einem festgestellten Verlassen des zweiten Volumens durch das Fluggerät ein Abbruch einer gegenwärtigen Mission erfolgt und Sofortmaßnahmen, wie eine sofortige Sicherheitslandung, eingeleitet werden. Auf diese Weise lassen sich katastrophale Ereignisse vermeiden und Mensch bzw. Material schonen.

Es wurde bereits darauf hingewiesen, dass im Rahmen des erfindungsgemäßen Verfahrens zwei mögliche Fälle unterschieden werden: im Falle eines bemannten Betriebs des Fluggeräts kann einem Piloten an Bord des Fluggeräts das erste Volumen und das zweite Volumen in einem Display grafisch angezeigt werden, insbesondere in einem Head-up-Display, wobei vorzugsweise bei Verlassen des ersten Volumens durch das Fluggerät der Pilot optisch (visuell) und/oder akustisch aufgefordert wird, auf die (Nominal-) Trajektorie zurückzukehren, sowie höchst vorzugsweise ein zuständiger U-Space Service Provider informiert wird.

Dagegen können im Falle eines unbemannten Betriebs des Fluggeräts bei einem Verlassen des ersten Volumens automatisiert Recovery-Manöver ausgelöst und/oder eine Übernahme der Steuerung des Fluggeräts durch einen Remotepilot angefordert werden, wobei vorzugsweise zusätzlich ein Betreiber des Fluggeräts und eine zuständige Luftraumüberwachung automatisch informiert werden. Des Weiteren können höchst vorzugsweise bei Verlassen des zweiten Volumens weitere Maßnahmen oder die Übernahme der Steuerung durch den Remotepilot, sofern nicht bereits erfolgt, eingeleitet werden. Hierauf wurde weiter oben bereits hingewiesen.

Eine zusätzliche oder alternative Maßnahme besteht bei entsprechender Weiterbildung des erfindungsgemäßen Verfahrens in Form einer Änderung einer Regelungsstrategie des Fluggeräts, insbesondere ein Ausweichen auf einen robusteren, niederperformanten Regler, und/oder ein Ausweichen auf eine Trajektorie mit geringeren Anforderungen an eine Navigationsleistung des Fluggeräts. Auch hierauf wurde weiter oben bereits hingewiesen.

Bei einer Weiterbildung des erfindungsgemäßen Systems kann darüber hinaus vorgesehen sein, dass das Volumenbestimmungsmodul dazu ausgebildet ist, eine jeweilige Geometrie der bestimmten Volumina mit empfangenen Navigationsdaten des Fluggeräts zu vergleichen und speziell bei Verletzung des ersten Volumens Abhilfemaßnahmen zu kommandieren, d.h. entsprechende Steuerbefehle auszugeben.

Weitere Eigenschaften und Vorteile der Erfindung ergeben sich aus der nachfolgenden Beschreibung von Ausführungsbeispielen anhand der Zeichnung.
Figur 1 zeigt ein Fluggerät mitsamt Nominaltrajektorie und mehreren ersten Einzelvolumina;
Figur 2 zeigt eine Flugbahn mitsamt den sie einhüllenden ersten und zweiten Volumina;
Figur 3 zeigt verschiedene Möglichkeiten der Skalierung eines Geocage; und
Figur 4 zeigt eine mögliche konstruktive Ausgestaltung des erfindungsgemäßen Systems.

In Figur 1 ist ein (unbemanntes) Fluggerät 1 (UAV) dargestellt, welches Fluggerät 1 sich entlang einer (Nominal-) Trajektorie NT bewegt. Entlang der Trajektorie NT sind bestimmte Punkte markiert, und in jedem dieser Punkte ist eine momentane Geschwindigkeit des Fluggeräts 1 entlang der Trajektorie NT vektoriell angegeben (*ν*ᵢ*, i =* 1 ...*n*). Die Geschwindigkeit stellt eine mögliche physikalische Einflussgröße bzw. einen möglichen Parameter eines tatsächlichen Flugzustands des Fluggeräts 1 zu einem jeweiligen Zeitpunkt dar, die/der im Rahmen des erfindungsgemäßen Verfahrens berücksichtigt wird.

Zu der Trajektorie NT werden Volumina definiert, welche die während des nominalen Betriebs erwartete Bahnabweichung des Fluggeräts 1, d.h. dessen Abweichung von der Trajektorie NT angeben. Diese (Einzel-) Volumina sind in Figur 1 für jeden der genannten Zeitpunkte durch eine entsprechende Ellipse *TVi* angegeben. Gemeinsam ergeben die genannten Volumina *TVi* ein erstes Volumen, welches die Trajektorien NT einhüllt und vorliegend auch als "Flight Geography" bezeichnet wird. Zusätzlich wird ein sogenanntes Contingency-Volumen (zweites Volumen) definiert, welches das erste Volumen umgibt (in Figur 1 nicht gezeigt; vgl. Figur 2). Das Contingency-Volumen bezeichnet einem Bereich, innerhalb dem das Fluggerät 1 unter Kontrolle und/oder zurück auf die geplante Trajektorie NT gebracht werden kann. Die Berechnung dieser Volumina wird erfindungsgemäß vom tatsächlichen Flugzustand des Fluggeräts 1 und weiteren Einflussfaktoren abhängig gemacht, worauf weiter oben detailliert hingewiesen wurde. Die in Figur 1 angegebene Geschwindigkeit stellt nur ein spezielles Beispiel für einen solchen Einflussfaktor dar.

Für jeden tatsächlichen Zustand des Fluggeräts 1 entlang der geplanten Trajektorie NT wird somit der Geocage mittels analytischer Modelle abgeleitet. Diese Modelle berücksichtigen vorzugsweise, wie bereits erwähnt, u.a. die aktuelle Geschwindigkeit des Fluggeräts 1, νᵢ , ein angenommenes worst-case-Verhalten des Fluggeräts 1 bei Kontrollverlust und die Durchführbarkeit eines Recovery-Manövers zum jeweiligen Zeitpunkt. Während des Fluges wird bevorzugt laufend überprüft, ob die Position des Fluggeräts 1 diese Grenzen, also die Begrenzungen des Geocage, verletzt.

In Figur 2 ist ein resultierender kompletter Geocage GC in einer vereinfachten Darstellung gezeigt, der sich aus einem die Trajektorie NT einhüllenden ersten Volumen ("Flight Geography"; vergleiche Figur 1) V1 und einem das erste Volumen V1 umgebenden zweiten Volumen ("Contingency Volume") V2 zusammensetzt. Die Flight Geography (Volumen V1) einer Trajektorie NT wird als die Einhüllende der in jedem Zustandspunkt insbesondere mit Geschwindigkeit νᵢ bestimmten Flight Geography (vergleiche die Einzelvolumina *TVi* in Figur 1) berechnet. Die Berechnung des Contingency-Volumens (Volumen V2) erfolgt analog aus entsprechenden Einzelvolumina und führt zu der in Figur 2 vereinfacht dargestellten Trajektorie NT, welche Trajektorie NT von den jeweiligen Flugbereichen (Volumina V1, V2) umgeben ist.

Obwohl dies in Figur 2 der Einfachheit halber nur in zwei Dimensionen dargestellt ist, kann die Berechnung des Geocages GT bevorzugt auch dreidimensional erfolgen, sodass ein "Tunnel" um die Nominaltrajektorie NT herum entsteht, innerhalb dessen das Fluggerät 1 verbleiben muss.

Figur 3, links, zeigt eine richtungs-unabhängige Implementierung einer Bereichsskalierung für das erste Volumen (V1, innen) und das zweite Volumen (V2, außen) mit unidirektionaler Gewichtungsheuristik *Γ*. Eine solche Ausgestaltung eignet sich insbesondere für kleine Momentangeschwindigkeiten ν des Fluggeräts (nicht gezeigt). Eine Ausdehnung des ersten Volumens bzw. des zweiten Volumens hängt dabei nicht von einem Winkel ΔΨ bezogen auf eine momentane Flugrichtung des Fluggeräts ab.

Die rechte Seite der Figur 3 zeigt eine Ausführung mit richtungsgewichteten Geocage-Zonen (erstes Volumen V1 bzw. zweites Volumen V2) und entsprechender Gewichtungsheuristik *Γ*. Eine Ausdehnung der genannten Volumina ist deutlich größer für kleine Winkel ΔΨ bezogen auf eine momentane Flugrichtung des Fluggeräts als für große Winkel ΔΨ. Eine solche Ausgestaltung eignet sich insbesondere für größere Momentangeschwindigkeiten *ν* des Fluggeräts (nicht gezeigt).

Während mit ersterer Ausprägung auch eine Skalierung des Geocages in Richtungen berücksichtigt wird, die aus physikalischer Sicht nicht relevant sind oder nur mit sehr geringer Wahrscheinlichkeit relevant werden, berücksichtigt eine zweite Ausführung des Systems die Flugrichtung bei der Auswertung der zulässigen Flugbereiche. Dem Ansatz liegt die Annahme zugrunde, dass die Wahrscheinlichkeit einer Abweichung von der Nominaltrajektorie in eine bestimmte Richtung mit zunehmender Winkeldifferenz ΔΨ zur aktuellen Flugrichtung (entsprechend dem Vektor *ν*) abnimmt.

Das beschriebene Verfahren kann mittels eines geeignet ausgebildeten Geocaging-Moduls implementiert werden, wie exemplarisch in Figur 4 dargestellt ist. Das Geocaging-Modul (GCM) 2 steht in signaltechnischer Wechselwirkung mit einem Navigationssystem 3 für das Fluggerät (in Figur 4 nicht gezeigt); das Geocaging-Modul 2 erhält als Eingangsdaten ID von dem Navigationssystem 3 vorzugsweise die aktuelle Position, die aktuelle Geschwindigkeit und ein aktuelles Heading des Fluggeräts. Innerhalb des Geocaging-Moduls 2 wird auf Basis der (als bekannt vorausgesetzten) Nominaltrajektorie die Geometrie des Geocages berechnet (siehe oben Figuren 1 bis 3) und mit den empfangenen Navigationsdaten verglichen. Das Geocaging-Modul 2 fungiert somit insbesondere als Volumenbestimmungsmodul, welches dazu ausgebildet und vorgesehen ist, die zur Durchführung des erfindungsgemäßen Verfahrens erforderlichen Volumina auf Basis der Nominaltrajektorie zu bestimmen, und erhält zu diesem Zweck vorzugsweise zumindest die o.g. Eingangsdaten. Bei Verletzung eines Flugbereichs (Verlassen der betreffenden Bereichsgrenzen durch das Fluggerät) kommandiert das GCM 2 insbesondere entsprechende Contingency-Maßnahmen bzw. veranlasst einen Missionsabbruch.

Abhängig vom jeweiligen Betriebsmodus (benannt/unbemannt) schließt die Erfindung entsprechend Figur 4 die Darstellung des Geocages auf einem Pilotendisplay oder eine Funktion zur Durchführung von Recovery-Manövern im Flugführungssystem mit ein. Dazu erfolgt beispielsweise bei Schritt 4 eine Abfrage, ob der unbemannte Betriebsmodus aktiv ist. Wird diese Abfrage bejaht (j), wird bei Bezugszeichen 5 die genannte Funktion zur Durchführung von Recovery-Manövern im Flugführungssystem aktiviert. Anderenfalls (n) wird bei Bezugszeichen 6 der Geocage auf dem Pilotendisplay, beispielsweise einem Head-up-Display (HUD), dargestellt.

Das Geocaging-Modul 2 muss nicht an Bord eines Fluggeräts installiert sein, sondern kann auch Teil einer Bodenstation sein, die mit einem Fluggerät über eine entsprechende Verbindung kommuniziert.

## Patentansprüche

1. Verfahren zum Betreiben eines Fluggeräts (1), bei dem für eine vorausbestimmte Trajektorie (NT) des Fluggeräts (1) ein die Trajektorie (NT) einhüllendes Volumen bestimmt wird, welches Volumen ein erstes, inneres Volumen (V1) und ein zweites, äußeres Volumen (V2) umfasst, wobei das zweite Volumen (V2) das erste Volumen (V1) umgibt, wobei das erste Volumen (V1) sich aus einer Mehrzahl erster Einzelvolumina *(TVi)* und das zweite Volumen (V2) sich aus einer Anzahl von zweiten Einzelvolumina zusammensetzt, welche Einzelvolumina *(TVi)* an jedem Punkt der Trajektorie (NT) auf Grundlage von Parametern (νᵢ) eines tatsächlichen Flugzustands des Fluggeräts (1) zu einem jeweiligen Zeitpunkt berechnet werden.

2. Verfahren nach Anspruch 1, bei dem die Parameter wenigstens eine der folgenden Einflussgrößen umfassen: geplante Geschwindigkeit (ν) des Fluggeräts (1), Flughöhe, Bahnwinkel, Wetterbedingungen, insbesondere Windstärke und Windrichtung, worst-case-Verhalten des Fluggeräts (1) bei Kontrollverlust und Durchführbarkeit eines Recovery-Manövers zum jeweiligen Zeitpunkt.

3. Verfahren nach Anspruch 1 oder 2, bei dem die Einzelvolumina *(TVi)* unter Berücksichtigung einer Flugrichtung des Fluggeräts (1) berechnet werden.

4. Verfahren nach einem der Ansprüche 1 bis 3, bei dem die Einzelvolumina *(TVi)* zur Flugzeit berechnet werden.

5. Verfahren nach einem der Ansprüche 1 bis 3, bei dem die Einzelvolumina *(TVi)* vor Beginn einer Mission des Fluggeräts (1) berechnet werden.

6. Verfahren einem der Ansprüche 1 bis 5, bei dem während eines Fluges laufend überprüft wird, ob sich das Fluggerät (1) innerhalb des Volumens, insbesondere innerhalb des ersten Volumens (V1), befindet.

7. Verfahren nach einem der Ansprüche 1 bis 6, bei dem bei einem festgestellten Verlassen des ersten Volumens (V1) durch das Fluggerät (1) Recovery-Manöver eingeleitet werden; und/oder
bei dem bei einem festgestellten Verlassen des zweiten Volumens (V2) durch das Fluggerät (1) ein Abbruch einer gegenwärtigen Mission erfolgt und Sofortmaßnahmen, wie eine sofortige Sicherheitslandung, eingeleitet werden.

8. Verfahren nach einem der Ansprüche 1 bis 7, bei dem im Falle eines bemannten Betriebs des Fluggeräts (1) einem Piloten an Bord des Fluggeräts (1) das erste Volumen (V1) und das zweite Volumen (V2) in einem Display grafisch angezeigt werden, insbesondere in einem Head-up-Display, wobei vorzugsweise bei Verlassen des ersten Volumens (V1) durch das Fluggerät (1) der Pilot optisch und/oder akustisch aufgefordert wird, auf die Trajektorie (NT) zurückzukehren, sowie höchst vorzugsweise ein zuständiger U-Space Service Provider informiert wird.

9. Verfahren nach einem der Ansprüche 1 bis 8, bei dem im Falle eines unbemannten Betriebs des Fluggeräts (1) bei einem Verlassen des ersten Volumens (V1) automatisiert Recovery-Manöver ausgelöst und/oder eine Übernahme der Steuerung des Fluggeräts (1) durch einen Remotepilot angefordert wird, wobei vorzugsweise zusätzlich ein Betreiber des Fluggeräts (1) und eine zuständige Luftraumüberwachung automatisch informiert werden und höchst vorzugsweise bei Verlassen des zweiten Volumens (V2) weitere Maßnahmen oder die Übernahme der Steuerung durch den Remotepilot, sofern nicht bereits erfolgt, eingeleitet werden.

10. Verfahren nach einem der Ansprüche 1 bis 9, bei dem eine Änderung einer Regelungsstrategie des Fluggeräts (1), insbesondere ein Ausweichen auf einen robusteren, niederperformanten Regler, und/oder ein Ausweichen auf eine Trajektorie (NT) mit geringeren Anforderungen an eine Navigationsleistung des Fluggeräts (1), erfolgt.

11. System zum Betreiben eines Fluggeräts (1) mit einem Volumenbestimmungsmodul (2), das an Bord des Fluggeräts (1) oder am Boden verortet ist, wobei das Volumenbestimmungsmodul (2) im zweiten Fall über einen Datenlink mit dem Fluggerät (1) verbunden ist, welches Volumenbestimmungsmodul (2) dazu ausgebildet und vorgesehen ist, die zur Durchführung des Verfahrens nach einem der vorhergehenden Ansprüche erforderlichen Volumina (V1, V2) auf Basis einer Nominaltrajektorie (NT) zu bestimmen, und zu diesem Zweck als Eingangsdaten (ID) zumindest eine aktuelle Position, eine aktuelle Geschwindigkeit (νᵢ,ν) und ein aktuelles Heading des Fluggeräts (1) erhält.

12. System nach Anspruch 11, bei dem das Volumenbestimmungsmodul (2) dazu ausgebildet ist, eine jeweilige Geometrie der bestimmten Volumina (V1, V2) mit empfangenen Navigationsdaten des Fluggeräts (1) zu vergleichen und insbesondere bei Verletzung des ersten Volumens (V1) und/oder bei Verletzung des zweiten Volumens (V2) Abhilfemaßnahmen zu kommandieren.

13. Fluggerät (1) mit einem System nach Anspruch 11 oder 12.
